# EUROPÄISCHE PATENTSCHRIFT

(11) **EP 0 032 922 B1**
(45) Veröffentlichungstag und Bekanntmachung des Hinweises auf die Patenterteilung: **01.06.1983**
(21) Anmeldenummer: 80901460.8
(22) Anmeldetag: 17.07.1980
(51) Int. Cl.: F42B 35/00, F42B 33/02

(54) **VERFAHREN ZUR HERSTELLUNG EINES BEIDSEITIG OFFENEN ZÜNDRÖHRCHENS FÜR HANDGRANATENZÜNDER**
PROCESS FOR MANUFACTURING A SMALL FIRING TUBE OPENED AT THE TWO ENDS THEREOF FOR A HAND GRENADE FUSE
PROCEDE DE FABRICATION D'UN PETIT TUBE D'ALLUMAGE OUVERT A SES DEUX EXTREMITES, POUR FUSEE DE GRENADE A MAIN

(30) Priorität: 01.08.1979 AT 5273/79
(43) Veröffentlichungstag der Anmeldung: 05.08.1981
(73) Patentinhaber: OREGON ETABLISSEMENT FÜR PATENTVERWERTUNG, 9493 Mauren (LI)
(72) Erfinder: ASSMANN, Hans, A-4690 Schwanenstadt (AT)
(74) Vertreter: Torggler, Paul, Dr.
(86) Internationale Anmeldenummer: EP8000060
(87) Internationale Veröffentlichungsnummer: WO8100450

## Beschreibung

Die Erfindung betrifft ein Verfahren zur Herstellung eines beidseitig offenen Zündröhrchens für einen Handgranatenzünder, in dem eine Detonatorladung nur dann gezündet wird, wenn im Zündröhrchen eine Verzögerungsladung enthalten ist.

### Charakteristik des bekannten Standes der Technik

Die Verzögerungsladung im Zündröhrchen bewirkt nach dem Wegwerfen der Handgranate, bei dem der Sicherungsbügel abgeworfen und das Zündhütchen beaufschlagt wird, eine Verzögerung der Detonation, um den Werfer nicht zu gefährden. Nach Abbrennen der Verzögerungsladung tritt ein Feuerstrahl aus dem offenen Rohrende aus und initiiert die Detonatorladung (beispielsweise nach der US-A-2 562 928). Insbesondere bei der Massenfertigung solcher Zünder kann es nun vorkommen, daß das Zündhütchen nicht oder nur unzureichend mit der Verzögerungsladung gefüllt wird. Der vom Zündhütchen emittierte Feuerstrahl trifft im ersten Fall unmittelbar die Detonatorladung, sodaß die Handgranate sofort beim Abwerfen detoniert, im zweiten Fall zwar die Verzögerungsladung, wobei jedoch die Verzögerung zu kurz ist und die Handgranate noch während des Fluges detoniert.

Zur Vermeidung der unmittelbaren Detonation einer Handgranate, wenn also die Verzögerungsladung fehlt, sieht die AT-B-335 314 eine Sicherungsscheibe als Abschluß des Zündröhrchens zur Detonatorladung vor, die so dimensioniert ist, daß es ausschließlich bei Entzündung des untersten Teiles der Verzögerungsladung durchschmilzt, nicht jedoch, wenn diese fehlt, und der Feuerstrahl vom Zündhütchen auf die Sicherungsscheibe trifft. Die Zündung der Detonatorladung beim Vorhandensein der Verzögerungsladung ist daher von den Materialeigenschaften der Sicherungsscheibe abhängig. Außerdem verbleibt das Problem des unvollständig gefüllten Zündröhrchens, bei dem die Verzögerungsladung zu gering und daher die Verzögerungszeit zu kurz ist.

Für die Überprüfung der Füllhöhe von Ladungsträgern ist es gemäß der US-A-4 127 054 bekannt, eine Anzahl von Ladungsträgern auf einer Bodenplatte anzuordnen, eine entsprechende Anzahl von Prüfkolben lose in eine darüber angeordnete Trägerplatte einzusetzen und diese dann an die Bodenplatte anzunähern. Jeder Prüfkolben dringt dabei in einen Ladungsträger ein. Nach dem Absenken der Trägerplatte stehen daher jene Prüfkolben, die in richtig gefüllte Ladungsträger eingedrungen sind aus der Trägerplatte gleichmäßig hoch, während bei fehlerhafter Füllhöhe die Prüfkolben weiter eingedrungen sind. Zusätzlich sind an der Trägerplatte Permanentmagnete horizontal verschiebbar angeordnet und in den obersten Teil der Prüfkolben ebenfalls Magnete eingesetzt. Sinkt der Prüfkolben nun bei zu geringer Füllhöhe zu weit in den Ladungsträger, so nähern sich damit gleichnamige Magnetpole der beiden Magneten so weit, daß der horizontal verschiebbare Magnet ausgestoßen wird und dadurch eine Verriegelung der Trägerplatte bewirkt, sodaß die mangelnde Füllhöhe nicht nur an den unterschiedlichen Höhen der Prüfkolben, sondern auch an der Blockierung der Trägerplatte erkannt werden kann. Ein weiterer Arbeitsschritt wird dadurch nicht gesteuert, sondern es erkennt lediglich die Bedienungsperson, daß Ladungsträger mit zu geringer Füllhöhe vorhanden sind.

### Aufgabe der Erfindung

Die Erfindung hat sich daher die Aufgabe gestellt, ein Verfahren zur Herstellung von fehlerfreien, beidseitig offenen Zündröhrchen zu schaffen, bei denen die Zündung der Detonatorladung nicht direkt vom Zündstrahl des Zündhütchens, sondern ausschließlich von der Verzögerungsladung initiiert werden kann, wobei dies jedoch nicht nur vom Vorhandensein einer Füllung, sondern auch von der richtigen Füllhöhe und Verdichtung abhängig ist.

### Darlegung des Wesens der Erfindung

Erfindungsgemäß wird dies dadurch gelöst, daß in ein einseitig abgeschlossenes Zündröhrchen die Verzögerungsladung eingefüllt und anschließend die Füllhöhe gemessen wird, wobei nach dem Einfüllen der Verzögerungsladung ein Prüfkolben bis zur gewünschten Füllhöhe in das Zündröhrchen eingeführt und an dessen Bodenteil ein Lochstempel angesetzt wird, worauf der Abstand zwischen dem Prüfkolben und dem Lochstempel verkleinert wird, wobei, abhängig von der tatsächlichen Füllhöhe, das Zündröhrchen entweder auf den Lochstempel unter Lochung des Bodenteiles oder weiter auf den Prüfkolben aufgeschoben wird, sodaß ausschließlich bei ausreichender Füllhöhe der Verzögerungsladung der Bodenteil des Zündröhrchens gelocht wird.

Mit Hilfe dieser Vorgangsweise wird also nicht, wie nach der erwähnten AT-B-335 314, ein Sicherungselement eingebaut, um ein allfälliges Fehlen der Verzögerungsladung wirkungslos zu machen, sondern es wird unmittelbar nach dem Füllvorgang der nächste Arbeitsschritt, nämlich das Lochen des Bodenteiles vom Vorhandensein der Verzögerungsladung abhängig gemacht. Dabei ergibt sich der besonders wichtige Effekt, daß die Lochung des Bodenteiles auch dann nicht erfolgt, wenn die Verzögerungsladung nicht bis zur vorgesehenen Füllhöhe eingefüllt ist. Da die Verzögerungsladung im allgemeinen mehrschichtig ist, wird auch das Fehlen einer Schichte sowie die ungenügende Verdichtung der Schichten erkannt. Die fehlerhaft gefüllten Zündröhrchen können nun unmittelbar aus dem Arbeitsablauf ausgeschieden werden. Sie können jedoch auch insbesondere dann im Arbeitsablauf verbleiben, wenn ein Zündröhrchen mit einem Bodenteil verwendet wird, der unter dem Feuer- bzw. Gasstrahl der Verzögerungsladung nicht schmilzt. Es kann also auch dann, wenn ein nur teilgefülltes Zündröhrchen zu einem Handgranatenzünder komplettiert und dieser in eine Handgranate eingesetzt wird, zu keiner Detonation noch während des Wurfes kommen.

### Beschreibung der Zeichnungsfiguren

Nachstehend wird nun das erfindungsgemäße Verfahren an Hand der Figuren der beiliegenden Zeichnung näher beschrieben, ohne jedoch darauf beschränkt zu sein.

Es zeigen :
Figur 1 einen Längsschnitt durch einen Handgranatenzünder,
Figur 2 den Lochvorgang eines bis zur gewünschten Füllhöhe gefüllten Zündröhrchens nach der Erfindung,
Figur 3 den entsprechenden Arbeitsvorgang bei ungenügender Füllhöhe, und
Figuren 4 und 5 weitere Ausführungen eines einseitig geschlossenen Zündröhrchens zur Verwendung nach dem erfindungsgemäßen Verfahren.

### Beschreibung von bevorzugten Ausführungsbeispielen

Ein Handgranatenzünder (Fig. 1) weist ein Zündröhrchen 1 mit eingefüllter Verzögerungsladung 3 auf, die beispielsweise in drei Schichten 3', 3", 3'" eingebracht worden ist. Das Zündröhrchen 1 ist beidseitig offen, wobei auf das obere Ende ein Schlagzündhütchen 6 aufgesetzt wird. Das zweite Ende des Zündröhrchens 1 weist eine Öffnung 4 im Bodenteil 2 auf. Auf das zweite Ende ist ein Trägerrohr 7 für eine Detonatorladung 5 aufgesteckt. Nach Zünden des Schlaghütchens durch ein federbelastetes Schlagstück entzündet ein Feuerstrahl die Verzögerungsladung 3, die bis zur, eine ausreichende Verzögerung gewährleistende Füllhöhe a eingefüllt ist. Nach Abbrennen der Verzögerungsladung 3 wird durch den durch die Öffnung 4 austretenden Feuerstrahl die Detonatorladung 5 gezündet. Fehlt die Verzögerungsladung 3, fällt der Feuerstrahl des Zündhütchens 6 direkt auf die Detonatorladung 5, sodaß die Handgranate sofort detoniert ; weist sie nicht die richtige Füllhöhe a auf, tritt eine zu geringe Verzögerung ein, sodaß die Handgranate während des Wurfes noch in der Luft detoniert. Beide Fälle sollen nach Möglichkeit vermieden werden können.

Das erfindungsgemäße Verfahren sieht nun die Lochung des Bodenteiles 2, also die Bildung der Öffnung 4 ausschließlich dann vor, wenn die Verzögerungsladung 3 in der richtigen Menge eingefüllt worden ist, d. h., wenn im Ausführungsbeispiel sämtliche Schichten 3', 3", 3"' im Zündröhrchen 1 enthalten sind (Fig. 2). Das einseitig verschlossene Zündröhrchen 1 kann beispielsweise, wie in den Figuren 1 bis 3 dargestellt, einen integrierten Bodenteil 2 aufweisen ; der Bodenteil 2 kann auch nachträglich eingesetzt sein. In den Fig. 4 und 5 sind beispielsweise derartige Zündröhrchen gezeigt. Nach Fig. 4 ist dessen Bodenteil 2 durch eine Scheibe 14 gebildet, die durch einen umbördelten Sicherungsring 13 gehalten wird. In Fig. 5 istein Zündröhrchen 1 mit einer detonatorladungsseitigen Öffnung 4 gezeigt, die vor dem Einfüllen der Verzögerungsladung 3 durch einen topfförmigen Einsatz 15 verschlossen wird, der sich an dem die Öffnung 4 umgebenden, nach innen verdickten Wandbereich 16 des Zündröhrchens 1 abstützt.

Nach dem tatsächlichen oder vermeintlichen Füllvorgang wird das Zündröhrchen 1 auf einen auf einer Unterlage 10 angeordneten Prüfkolben 8 aufgesetzt, wobei er bis zur gewünschten Füllhöhe a in das Zündröhrchen 1 eindringt. Ein aus dem absenkbaren Oberteil 11 vorstehender Lochstempel 9 wird an den Bodenteil 2 des Zündröhrchens angelegt und schließlich weiter nach abwärts bewegt, sodaß sich der Abstand zwischen dem Prüfkolben 8 und dem Lochstempel 9 verringert. Weist die Verzögerungsladung 3 die richtige Füllhöhe a (Fig. 2) auf, so wirkt sie als Verlängerung des Prüfkolbens 8, d. h., der Lochstempel 9 durchstößt den Bodenteil 2 bzw. die Scheibe 14 oder den Einsatz 15 unter Bildung der Öffnung 4.

Ist jedoch, wie in Fig. 3 dargestellt, eine zu geringe Menge an Verzögerungsladung 3 eingefüllt, die also nur die Füllhöhe b aufweist, so führt die Verringerung des Abstandes zwischen dem Prüfkolben 8 und dem Lochstempel 9 nicht zur Lochung des Bodenteiles 2, da das Zündröhrchen 1 weiter auf den Prüfkolben 8 aufgeschoben wird, da zwischen ihm und der Verzögerungsladung ein Hohlraum 12 existiert.

Es ist nun möglich, derartige fehlerhafte Zündröhrchen aus dem Arbeitsablauf auszuscheiden ; sie können jedoch gegebenenfalls - um den Arbeitsablauf nicht zu unterbrechen - zu Handgranatenzündern komplettiert und in Handgranaten eingesetzt werden, wenn der ungelochte Bodenteil 2 unter Einwirkung der Verzögerungsladung nicht durchschmilzt, da dann keine frühzeitige Detonation erfolgen kann. Vorzugsweise besteht das Zündröhrchen 1 mit einem integrierten Bodenteil 2 aus vernickeltem Messing. Die Scheibe 14 und der topfförmige Einsatz 15 können auch aus einer kupferfreien Aluminium-Silizium-Magnesium-Legierung bestehen.

## Patentansprüche

Verfahren zur Herstellung eines beidseitig offenen Zündröhrchens für einen Handgranatenzünder, in dem eine Detonatorladung nur dann gezündet wird, wenn im Zündröhrchen eine Verzögerungsladung enthalten ist, dadurch gekennzeichnet, daß in ein einseitig abgeschlossenes Zündröhrchen (1) die Verzögerungsladung (3) eingefüllt und anschließend die Füllhöhe (b) gemessen wird, wobei nach dem Einfüllen der Verzögerungsladung (3) ein Prüfkolben (8) bis zur gewünschten Füllhöhe (a) in das Zündröhrchen (1) eingeführt und an dessen Bodenteil (2) ein Lochstempel (9) angesetzt wird, worauf der Abstand zwischen dem Prüfkolben (8) und dem Lochstempel (9) verkleinert wird, wobei, abhängig von der tatsächlichen Füllhöhe (b), das Zündröhrchen (1) entweder auf den Lochstempel (9) unter Lochung des Bodenteiles (2) oder weiter auf den Prüfkolben (8) aufgeschoben wird, sodaß ausschließlich bei ausreichender Füllhöhe (a) der Verzögerungsladung (3) der Bodenteil (2) des Zündröhrchens (1) gelocht wird.

## Claims

A method of producing a firing tube, open at both ends, for a hand grenade fuse, in which a detonator charge is ignited only if a delay charge is contained in the firing tube, characterized in that the delay charge (3) is inserted into a firing tube (1) which is closed at one end and the filling height (b) is measured subsequently, after insertion of the delay charge (3) a control piston (8) being inserted into the firing tube (1) to the desired filling height (a) and a perforating punch (9) being applied to the bottom part (2) of said firing tube, whereupon the distance between the control piston (8) and the perforating punch (9) is reduced so that, depending upon the actual filling height (b), the firing tube (1) is either pushed on to the perforating punch (9), thereby perforating the bottom part (2), or is pushed further on to the control piston (8) so that the bottom part (2) of the firing tube (1) is perforated only if the filling height (a) of the delay charge (3) is sufficient.

## Revendications

Procédé de fabrication d'un petit tube d'allumage ouvert à ses deux extrémités pour une fusée de grenade à main, dans lequel une charge de détonateur ne peut être mise à feu que lorsque le petit tube d'allumage contient une charge de retardement, caractérisé en ce que, dans un petit tube d'allumage (1) fermé à une extrémité, la charge de retardement (3) est introduite et ensuite la hauteur de remplissage (b) est mesurée, opération consistant en ce que, après l'introduction de la charge de retardement (3), un piston de contrôle (8) est introduit jusqu'à la hauteur désirée de remplissage (a) dans le petit tube d'allumage (1) et un poinçon (9) est amené jusque contre la partie de base (2) de celui-ci, de sorte que l'espacement entre le piston de contrôle (8) et le poinçon (9) est diminué, auquel cas, en fonction de la hauteur effective de remplissage (b), le petit tube d'allumage (1) coulisse soit sur le poinçon (9) avec perforation de sa partie de fond (2), soit plus loin sur le piston de contrôle (8) de sorte que, exclusivement lorsque la hauteur de remplissage de la charge de retardement (3) est suffisante (a), la partie de fond (2) du petit tube d'allumage (1) est perforée.
